# FASCICULE DE BREVET EUROPEEN

(11) **EP 3 981 314 B1**
(45) Date de publication et mention de la délivrance du brevet: **13.11.2024**
(21) Numéro de dépôt: 21201274.4
(22) Date de dépôt: 06.10.2021
(51) Int. Cl.: A47L 15/42, D06F 39/08

(54) **SYSTEME D'ARRET ANTI-DEBORDEMENT**
ÜBERLAUFSCHUTZ-ABSCHALTSYSTEM
ANTI-OVERFLOW CUT-OFF SYSTEM

(30) Priorité: 06.10.2020 FR 2010218
(43) Date de publication de la demande: 13.04.2022
(73) Titulaire: Cohen, Stephane, 94200 Ivry (FR)
(72) Inventeur: Cohen, Stephane, 94200 Ivry (FR)
(74) Mandataire: Nicolle, Olivier

(56) Documents cités:
- EP-A1- 1 798 326
- EP-A2- 1 085 119
- DE-A1- 3 516 795
- IT-A1- 201700 026 951

## Description

### DOMAINE TECHNIQUE

La présente invention concerne les systèmes d'arrêt anti-débordements permettant à l'utilisateur d'un appareil électroménager à évacuation d'eau d'obtenir un arrêt automatique du débordement par l'obturation de l'évacuation, et ce de façon entièrement mécanique.

La présente invention vise donc à constituer un système d'arrêt anti-débordement adaptable sur différents appareils à évacuation, qui se déclenche de façon autonome et qui ne nécessite aucune alimentation électrique.

### TECHNIQUES ANTÉRIEURES

On connaît des systèmes d'arrêt anti-débordements qui permettent de réaliser un arrêt d'un appareil électro-ménager.

Ces solutions sont généralement intégrées aux appareils, et ne peuvent donc pas s'adapter sur un appareil existant.

De plus, les solutions connues sont essentiellement munies de capteurs électroniques couplés à des actionneurs électromécaniques, ce qui implique leur alimentation électrique en fonctionnement et engendre par ailleurs des difficultés de calibration et de prévention des défaillances de ces équipements. Le document IT 2017 0002 6951 A1 divulgue un système d'arrêt anti-débordement avec un circuit tubulaire de circulation d'air, un pointeau mobile entre une position d'ouverture et une position dans laquelle une extrémité du pointeau obstrue la circulation d'eau entre l'entrée et la sortie, et le circuit tubulaire de circulation d'air comporte une cavité à membrane et une membrane, pour que les moyens de déplacement du pointeau soient activés grâce à la mobilité de la membrane. Dans ce document, l'entrée d'air est formée à la partie au fonds de la coque, tandis que la sortie d'eau est positionnée plus bas le long du tuyau. En cas de débordement, l'eau qui remonte arrivera d'abord à la sortie d'eau et ensuite à l'entrée d'air.

### RÉSUME DE L'INVENTION

L'invention a pour but de pallier au moins certains des inconvénients précités et de proposer un système d'arrêt anti-débordement capable de cumuler des avantages de rapidité de réaction, de fiabilité et d'adaptabilité pour sa mise en oeuvre, et ce sur une grande plage de tuyaux d'évacuation.

Au vu de ce qui précède, l'invention a pour objet un système d'arrêt anti-débordement ayant un corps central tubulaire pourvu d'une arrivée d'eau et d'une sortie d'eau pour la circulation d'eau entre l'arrivée et la sortie, un dispositif d'étanchéité entourant le corps central tubulaire entre l'arrivée et la sortie, un circuit tubulaire de circulation d'air reliant une entrée d'air à une sortie d'air, l'entrée d'air étant située en proximité immédiate de la sortie et sensiblement parallèlement à la sortie, un pointeau monté mobile sur le dispositif d'étanchéité entre une position d'ouverture dans laquelle une première extrémité du pointeau est escamotée dans le dispositif d'étanchéité et une position de fermeture dans laquelle ladite première extrémité du pointeau est saillante dans le corps central tubulaire et obstrue la circulation d'eau entre l'arrivée et la sortie, et des moyens de déplacement du pointeau entre ses positions d'ouverture et de fermeture reliés au circuit tubulaire de circulation d'air.

Le circuit tubulaire de circulation d'air comporte une cavité à membrane et les moyens de déplacement du pointeau entre ses positions d'ouverture et de fermeture sont activés grâce à la mobilité de la membrane de ladite cavité à membrane, ladite membrane de ladite cavité à membrane étant montée mobile dans ladite cavité à membrane de manière à pouvoir se déplacer en réaction à un changement de pression dans ladite cavité à membrane.

Par exemple, le pointeau est monté élastiquement mobile sur le dispositif d'étanchéité vers la position de fermeture du pointeau.

Avantageusement, les moyens de déplacement du pointeau comportent un ressort travaillant en compression entre le dispositif d'étanchéité et le corps central tubulaire.

Selon une forme de réalisation, les moyens de déplacement du pointeau comportent une chaîne de transmission cinématique reliant la membrane de la cavité à membrane à un loquet d'arrêt apte à coopérer avec le pointeau.

Dans un mode de réalisation, les moyens de déplacement du pointeau comportent une chaîne de transmission cinématique reliant la membrane de la cavité à membrane à un loquet d'arrêt apte à coopérer avec le ressort.

Avantageusement, la chaîne de transmission cinématique comporte une bielle en équerre montée pivotante sur le dispositif d'étanchéité, configurée pour transmettre transversalement le mouvement de la membrane de la cavité à membrane au loquet d'arrêt.

Le système d'arrêt anti-débordement peut comprendre en outre, sur l'arrivée, un réducteur de diamètre.

De préférence, l'arrivée est montée sur une évacuation d'un appareil électroménager et la sortie est montée sur un tuyau d'évacuation sanitaire liée à un réseau d'assainissement, par exemple au tout-à-l'égout.

L'invention concerne également un système d'arrêt anti-débordement dans lequel le dispositif d'étanchéité comporte un matériau élastiquement déformable venant en butée contre le tuyau d'évacuation sanitaire de manière à former une jointure étanche entre le corps central tubulaire et ledit tuyau d'évacuation sanitaire.

### Brève description des dessins

L'invention sera mieux comprise à l'étude détaillée de quelques modes de réalisation pris à titre d'exemples non limitatifs et illustrés par les dessins annexés, sur lesquels :
[Fig 1] représente un système d'arrêt anti-débordement monté sur un appareil à évacuation.
[Fig 2] représente une vue en coupe du système d'arrêt anti-débordement en position d'ouverture.
[Fig 3] représente une vue en coupe du système d'arrêt anti-débordement en position de fermeture.

### Description détaillée

La Figure 1 illustre un système d'arrêt anti-débordement de l'invention.

Le système 1 est monté d'une part, en amont, sur une évacuation 5 d'un appareil électroménager 3 générant des eaux usées à évacuer, par exemple un lave-linge ou un lave-vaisselle, et d'autre part, en aval, sur un tuyau d'évacuation sanitaire 7 liée à un réseau d'assainissement, par exemple au réseau de tout-à-l'égout.

Le système 1 démontre son utilité en cas de dysfonctionnement de l'évacuation des eaux usées au niveau du tuyau d'évacuation 7 vers le réseau d'assainissement, par exemple à cause d'un bouchon 9 formé en aval du système 1 et obstruant partiellement ou bouchant totalement le tuyau d'évacuation sanitaire 7, ce qui, en l'absence d'un système tel que celui de l'invention installé préventivement, engendre un débordement des eaux à évacuer.

Ces débordements d'eaux usées contenant parfois des produits chimiques peuvent occasionner des dangers importants et variés : risques pour des personnes ou des animaux d'électrisation voire de glissades, d'empoisonnement ou de noyade, destruction de biens électroniques, dégâts des eaux sur le bâtiment et infiltrations, risques de formation de départs d'incendies...

Il est d'autant plus important de prévenir ces risques qu'ils surviennent parfois en l'absence de personne à proximité qui soit présente, disponible, vigilante et apte à agir, ni même équipée et susceptible d'intervenir, les appareils ménagers étant généralement programmables pour leur mise en fonctionnement en l'absence de l'utilisateur, et les débordements pouvant avoir lieu sans que l'utilisateur ne puisse le voir ou l'entendre à temps, ou encore sans que l'utilisateur constatant le débordement ne sache comment intervenir.

Comme illustré par la Figure 2, le système d'arrêt anti-débordement 1 comprend un corps central tubulaire 13. Ce corps 13 peut être réalisé dans un matériau comportant de l'aluminium.

Le corps 13 est pourvu d'une arrivée d'eau 14 et d'une sortie d'eau 15 pour la circulation d'eau entre l'arrivée 14 et la sortie 15.

Le tuyau d'évacuation sanitaire 7 peut être vertical pour le fonctionnement du dispositif 1, comme illustré, mais peut également fonctionner sous d'autres angles, pourvu que le tuyau d'évacuation sanitaire 7 soit placé plus bas que le dispositif 1, de sorte qu'un éventuel débordement commence par un bouchage dans le tuyau d'évacuation sanitaire 7 qui engendre une montée d'eau dans ledit tuyau d'évacuation sanitaire 7 vers la sortie 15, c'est-à-dire de l'aval vers l'amont, alors que le sens d'évacuation est normalement de la machine 3 vers son évacuation, puis vers l'arrivée 5, puis vers le corps 13, puis vers la sortie 15, puis vers l'évacuation sanitaire 7.

On utilise indéfiniment le terme d'eau pour désigner notamment des eaux usées (ou encore dénommées eaux grises ou eaux chargées) issues de l'appareil 3 générant de l'eau souillée à évacuer.

Le système 1 comporte en outre un dispositif d'étanchéité 11 entourant le corps 13.

Le dispositif 11 peut être réalisé comme une coque en matériau semi-rigide ou déformable élastiquement et en forme à section arrondie comme illustré par les Figures 2 et 3.

Le dispositif 11 comporte par exemple un matériau élastiquement déformable de type caoutchouc.

II vient en outre en butée contre le tuyau d'évacuation sanitaire 7 de manière à former une jointure étanche entre le corps central tubulaire 13 et ledit tuyau d'évacuation sanitaire 7, ladite jointure étant d'autant plus efficace que le dispositif 11 est déformable.

Le système 1 comporte un circuit tubulaire de circulation d'air 10 qui s'étend entre une entrée d'air 25 et une sortie d'air 17.

Le circuit d'air 10 permet de créer un actionnement automatique du système 1 par effet Venturi en cas de débordement.

Il est réalisé en reliant l'entrée d'air 21 juste en aval de l'arrivée 5 dans le corps 13 et à une sortie d'air 17 aboutissant dans l'évacuation sanitaire 7. L'entrée d'air 21 est située en proximité immédiate de la sortie 15 et sensiblement parallèlement à la sortie 15.

On entend par là que l'entrée d'air 21 et la sortie 15 sont sensiblement au même niveau horizontal.

Ainsi, en cas de débordement, l'eau remonte le long du tuyau d'évacuation sanitaire 7, jusqu'à la sortie 15 et l'entrée d'air 21, et bouche environ simultanément la sortie 15 et l'entrée d'air 21.

Le système 1 est pourvu d'un pointeau 30 monté mobile sur le dispositif d'étanchéité 11 entre une position d'ouverture et une position de fermeture.

Dans la position d'ouverture (Figure 2), une première extrémité 36 du pointeau 30 est escamotée dans le dispositif d'étanchéité 11.

Dans cette position, la première extrémité 36 ne gêne pas la circulation d'eau dans le corps 13.

La position d'ouverture est la position normale de fonctionnement du système 1 monté sur l'appareil 3 en l'absence de débordement.

Dans la position de fermeture (Figure 3), la première extrémité 36 du pointeau 30 est saillante dans le corps central tubulaire 13 et obstrue la circulation d'eau entre l'arrivée 14 et la sortie 15.

La première extrémité 36 a donc une forme complémentaire de celle de la section intérieure du corps 13. Le corps 13 étant par exemple tubulaire à section ronde, la première extrémité 36 est alors par exemple discale.

On peut prévoir un logement 37 dans lequel le pointeau 30 peut venir se loger pour parfaire l'obstruction du corps 13 et pour améliorer son maintien en position alors qu'il est en position de fermeture, dans laquelle position il doit supporter des poussées axiales de l'eau présente dans le corps 13.

La position de fermeture est la position recherchée en cas de dysfonctionnement de l'évacuation, position déclenchée par un débordement en aval du système 1.

Le système 1 comporte à cet effet des moyens de déplacement du pointeau 30 entre ses positions d'ouverture et de fermeture.

Le changement de position du pointeau 30 se fait donc par translation.

Les moyens de déplacements peuvent comporter un élément de guidage 35 du pointeau 30 dans sa translation d'une position à l'autre.

Les moyens de déplacement sont reliés au circuit tubulaire de circulation d'air 10, de sorte que le déplacement du pointeau 30 vers la position de fermeture soit opéré automatiquement et sans action de la part de l'utilisateur.

Le circuit tubulaire de circulation d'air 10 comporte, comme illustré, en outre une cavité à membrane 23.

Les moyens de déplacement du pointeau 30 entre ses positions d'ouverture et de fermeture sont activés grâce à la mobilité de la membrane de ladite cavité à membrane 23.

La membrane de ladite cavité à membrane 23 est montée mobile, par exemple mobile en translation, ou apte à se déformer, par exemple à se bomber ou à se contracter, dans ladite cavité à membrane 23.

Ainsi, la membrane peut réagir mécaniquement en se déformant ou en se déplaçant en réaction à un changement de pression dans ladite cavité à membrane 23.

C'est l'effet recherché pour l'activation du déplacement du pointeau 30.

La force de réaction engendrée par le débordement nait par la différence de pression entre le circuit d'air 10 et l'arrivée 5.

Une première source de cette différence de pression motrice est le petit diamètre du circuit d'air 10 à comparer de celui du corps 13 et de celui de l'évacuation 7.

Cet effet, notamment, peut être augmenté par une deuxième source de la différence de pression motrice qu'est l'utilisation d'une section rétrécie d'un segment de sortie 18 situé entre la sortie d'air 17 et un décroché 19 du circuit d'air 10 en aval de la cavité 23, ladite section rétrécie de sortie d'air 18 étant rétrécie par rapport à la section du segment d'entrée situé directement derrière l'entrée d'air 25.

En utilisation standard, c'est-à-dire sans débordement, l'air circule de l'entrée d'air 25 vers la sortie d'air 17 et se trouve à l'équilibre ou légèrement en dépression par rapport à l'air situé avant l'entrée d'air 25 et après la sortie d'air 17.

En outre, une troisième source de la différence de pression motrice est l'évacuation de l'eau entrainant la circulation de l'eau dans le corps 13, en passant devant la sortie 17, qui crée une aspiration de l'air situé dans le circuit d'air 10, ce qui tend à la mise en mouvement de cet air de l'entrée d'inventeur 25 vers la sortie d'air 17, et donc à dépressuriser l'air du circuit d'air 10.

Enfin, l'arrivée 14 peut comporter avantageusement un réducteur de diamètre, permettant une quatrième source de la différence de pression motrice.

Le réducteur permet de créer un effet Venturi fort entre l'arrivée 5 et la sortie 7, grâce au diamètre du corps 13 inférieur à ceux de l'arrivée 5 et de la sortie 7.

Le réducteur permet également l'adaptation au système 1 des différents tuyaux d'évacuation 5 des différents appareils 3 du commerce.

Ainsi, la pression dans le corps 13 est réduite par effet Venturi, et également encore réduite dans le circuit d'air 10.

Ainsi, en la situation d'utilisation normale de la Figure 2, la membrane est détendue et l'air circule dans le circuit d'air pour équilibrer la pression réduite dans le circuit d'air par les phénomènes exposés supra.

Lors d'une montée d'eau susceptible d'entrainer un débordement, l'eau du débordement bouche environ simultanément la sortie 15 et l'entrée d'air 25.

Ainsi, aucun air ne pouvant entrer dans le circuit d'air 10 alors que les phénomènes de chute de pression se poursuivent, la membrane de la cavité à membrane 35 est aspirée par la dépression occasionnée.

Le déplacement de membrane vise alors à engendrer l'activation des moyens de déplacement du pointeau 30.

Les moyens de déplacement du pointeau 30 peuvent comporter à cet effet une chaîne de transmission cinématique 27,28,29 reliant la membrane de la cavité à membrane 23 à un élément de déverrouillage 27 du pointeau 30 par rapport au corps 13.

Par ailleurs, le pointeau 30 peut être monté élastiquement mobile sur le dispositif d'étanchéité 11 vers la position de fermeture du pointeau 30.

Par exemple, les moyens de déplacement du pointeau 30 comportent un ressort 33 travaillant en compression entre le dispositif d'étanchéité 11 et le corps central tubulaire 13.

Notamment, le ressort 33 peut être monté en compression d'une part sur le pointeau 30 et d'autre part sur un échancrure de maintien disposée dans le dispositif d'étanchéité 11.

Le ressort 33 repousse donc le pointeau 30 vers l'intérieur du corps 13.

L'élément de déverrouillage 27 peut consister en un loquet d'arrêt 27 apte à coopérer avec le pointeau 30, par exemple de manière à pouvoir le dégoupiller par rapport à une position de verrouillage en position du pointeau 30 lorsque le pointeau 30 est en position d'ouverture vers une position de déverrouillage dans laquelle le pointeau 30 est libre en translation, par exemple à travers le support de guidage 35, et le ressort 33 le repousse pour le passage en position de fermeture.

Le loquet d'arrêt 27 peut donc être adapté pour dégoupiller la mise en position du pointeau 30 en étant apte à coopérer avec le ressort 33 au lieu de coopérer directement avec le pointeau 30.

Comme illustré par la Figure 3, la chaîne de transmission cinématique 27,28,29 peut comporter une bielle en équerre 28 montée pivotante sur le dispositif d'étanchéité 11, configurée pour transmettre transversalement le mouvement de la membrane de la cavité à membrane 23 au loquet d'arrêt 27.

La bielle en équerre 28 relie au loquet 27 une tige de transmission 29 liée directement à la membrane.

La bielle 28 est positionnée sur le dispositif d'étanchéité 11 sur un élément de rotation placé au coin droit de l'équerre formée par la bielle 28, de sorte que la bielle 28 tourne selon cet élément de rotation en transmettant la traction exercée par la membrane vers une traction du loquet 27 qui le dégoupille par rapport au pointeau 30.

On peut bien sûr prévoir d'autres forme de la bielle 28 que celle en équerre illustrée ici pour parvenir au même résultat.

Le ressort 33 permet la mise en position de fermeture du pointeau 30 et le maintien de l'obstruction exercée, ce qui évite le débordement.

Selon un mode de réalisation de l'invention, le système d'arrêt anti-débordement 1 est configuré pour être amovible, et démontable à des fins d'entretien dudit système.

A titre d'exemple, le corps 13 est démontable du reste du système 1 par déconnection de l'entrée d'air 21, de l'arrivée 5 dans le corps 13 et à une sortie d'air 17 aboutissant dans l'évacuation sanitaire 7.

## Revendications

1. Système d'arrêt anti-débordement (1) comportant un corps central tubulaire (13) pourvu d'une arrivée d'eau (14) et d'une sortie d'eau (15) pour la circulation d'eau entre l'arrivée (14) et la sortie (15), un dispositif d'étanchéité (11) entourant le corps central tubulaire (13) entre l'arrivée (14) et la sortie (15), un circuit tubulaire de circulation d'air (10) reliant une entrée d'air (21) à une sortie d'air (17), l'entrée d'air (21) étant située en proximité immédiate de la sortie (15) et sensiblement parallèlement à la sortie (15), un pointeau (30) monté mobile sur le dispositif d'étanchéité (11) entre une position d'ouverture dans laquelle une première extrémité (36) du pointeau (30) est escamotée dans le dispositif d'étanchéité (1) et une position de fermeture dans laquelle ladite première extrémité (36) du pointeau (30) est saillante dans le corps central tubulaire (13) et obstrue la circulation d'eau entre l'arrivée (14) et la sortie (15), et des moyens de déplacement du pointeau (30) entre ses positions d'ouverture et de fermeture reliés au circuit tubulaire de circulation d'air (10), et dans lequel ledit circuit tubulaire de circulation d'air (10) comporte une cavité à membrane (23) et les moyens de déplacement du pointeau (30) entre ses positions d'ouverture et de fermeture sont activés grâce à la mobilité de la membrane de ladite cavité à membrane (23), ladite membrane de ladite cavité à membrane (23) étant montée mobile dans ladite cavité à membrane (23) de manière à pouvoir se déplacer en réaction à un changement de pression dans ladite cavité à membrane (23).

2. Système d'arrêt anti-débordement (1) selon la revendication 1, dans lequel le pointeau (30) est monté élastiquement mobile sur le dispositif d'étanchéité (11) vers la position de fermeture du pointeau (30).

3. Système d'arrêt anti-débordement (1) selon la revendication 2, dans lequel les moyens de déplacement du pointeau (30) comportent un ressort (33) travaillant en compression entre le dispositif d'étanchéité (11) et le corps central tubulaire (13).

4. Système d'arrêt anti-débordement (1) selon l'une quelconque des revendications 1 à 3, dans lequel les moyens de déplacement du pointeau (30) comportent une chaîne de transmission cinématique (27,28,29) reliant la membrane de la cavité à membrane (23) à un loquet (27) apte à coopérer avec le pointeau (30).

5. Système d'arrêt anti-débordement (1) selon la revendication 3, dans lequel les moyens de déplacement du pointeau (30) comportent une chaîne de transmission cinématique (27,28,29) reliant la membrane de la cavité à membrane (23) à un loquet d'arrêt (27) apte à coopérer avec le ressort (33).

6. Système d'arrêt anti-débordement (1) selon l'une quelconque des revendications 4 et 5, dans lequel la chaîne de transmission cinématique (27,28,29) comporte une bielle en équerre (28) montée pivotante sur le dispositif d'étanchéité (11), configurée pour transmettre transversalement le mouvement de la membrane de la cavité à membrane (23) au loquet d'arrêt (27).

7. Système d'arrêt anti-débordement (1) selon l'une quelconque des revendications précédentes, dans lequel l'arrivée (14) comporte un réducteur de diamètre.

8. Système d'arrêt anti-débordement (1) selon l'une quelconque des revendications précédentes, dans lequel l'arrivée (14) est montée sur une évacuation (5) d'un appareil électroménager (3) et la sortie (15) est montée sur un tuyau d'évacuation sanitaire (7) liée à un réseau d'assainissement.

9. Système d'arrêt anti-débordement (1) selon la revendication 8, dans lequel le dispositif d'étanchéité (11) comporte un matériau élastiquement déformable venant en butée contre le tuyau d'évacuation sanitaire (7) de manière à former une jointure étanche entre le corps central tubulaire (13) et ledit tuyau d'évacuation sanitaire (7).

## Patentansprüche

1. Überlaufabschaltsystem (1) mit einem röhrenförmigen Zentralkörper (13), der mit einem Wassereinlass (14) und einem Wasserauslass (15) für die Wasserzirkulation zwischen dem Einlass (14) und dem Auslass (15) versehen ist, einer Dichtungsvorrichtung (11), die den röhrenförmigen Zentralkörper (13) zwischen dem Einlass (14) und dem Auslass (15) umgibt, einem röhrenförmigen Luftzirkulationskreislauf (10), der einen Lufteinlass (21) mit einem Luftauslass (17) verbindet, wobei sich der Lufteinlass (21) in unmittelbarer Nähe des Wasserauslasses (15) befindet und im Wesentlichen parallel zu dem Auslass (15) angeordnet ist, eine Nadel (30), die beweglich an der Dichtungsvorrichtung (11) angebracht ist zwischen einer Öffnungsstellung, in der ein erstes Ende (36) der Nadel (30) in der Dichtungsvorrichtung (1) eingefahren ist, und einer Schließstellung, in der das erste Ende (36) der Nadel (30) in den rohrförmigen Zentralkörper (13) hineinragt und die Wasserzirkulation zwischen dem Einlass (14) und dem Auslass (15) blockiert, und Mittel zum Bewegen der Nadel (30) zwischen ihrer offenen und geschlossenen Stellung, die mit dem röhrenförmigen Luftzirkulationskreislauf (10) verbunden sind, und in dem der röhrenförmige Luftzirkulationskreislauf (10) einen Membranhohlraum (23) aufweist und die Mittel zum Bewegen der Nadel (30) zwischen ihrer offenen und geschlossenen Stellung durch die Beweglichkeit der Membran des Membranhohlraums (23) aktiviert werden, wobei die Membran des Membranhohlraums (23) beweglich in dem Membranhohlraum (23) angebracht ist, so dass sie sich als Reaktion auf eine Druckänderung in dem Membranhohlraum (23) bewegen kann.

2. Überlaufabschaltsystem (1) nach Anspruch 1, bei dem die Nadel (30) elastisch an der Dichtungsvorrichtung (11) in Richtung der Schließstellung der Nadel (30) beweglich angebracht ist.

3. Überlaufabschaltsystem (1) nach Anspruch 2, bei dem die Mittel zum Bewegen der Nadel (30) eine Feder (33) umfassen, die unter Druckeinwirkung zwischen der Dichtungsvorrichtung (11) und dem rohrförmigen Zentralkörper (13) arbeitet.

4. Überlaufabschaltsystem (1) nach einem der Ansprüche 1 bis 3, bei dem die Mittel zum Bewegen der Nadel (30) eine kinematische Übertragungskette (27, 28, 29) umfassen, die die Membran des Membranhohlraums (23) mit einer Klinke (27) verbindet, die mit der Nadel (30) zusammenwirken kann.

5. Überlaufabschaltsystem (1) nach Anspruch 3, bei dem die Mittel zum Bewegen der Nadel (30) eine kinematische Übertragungskette (27, 28, 29) umfassen, die die Membran des Membranhohlraums (23) mit einer Sperrklinke (27) verbindet, die mit der Feder (33) zusammenwirken kann.

6. Überlaufabschaltsystem (1) nach einem der Ansprüche 4 oder 5, bei dem die kinematische Übertragungskette (27, 28, 29) eine Winkelstange (28) umfasst, die schwenkbar an der Dichtungsvorrichtung (11) angebracht und so gestaltet ist, dass sie die Bewegung der Membran des Membranhohlraums (23) quer auf die Sperrklinke (27) überträgt.

7. Überlaufabschaltsystem (1) nach einem der vorhergehenden Ansprüche, bei dem der Einlass (14) ein Reduzierstück zur Verkleinerung des Durchmessers aufweist.

8. Überlaufabschaltsystem (1) nach einem der vorhergehenden Ansprüche, bei dem der Einlass (14) an einem Ablauf (5) eines Haushaltsgeräts (3) angebracht ist, und der Auslass (15) an einem sanitären Ablaufrohr (7), das mit einem Abwassersystem verbunden ist.

9. Überlaufabschaltsystem (1) nach Anspruch 8, wobei die Dichtungsvorrichtung (11) ein elastisch verformbares Material umfasst, das an dem sanitären Ablaufrohr (7) anliegt, um eine dichte Verbindung zwischen dem rohrförmigen Zentralkörper (13) und dem sanitären Ablaufrohr (7) zu bilden.

## Claims

1. An overflow stop system (1) comprising a tubular central body (13) provided with a water inlet (14) and a water outlet (15) for the circulation of water between the inlet (14) and the outlet (15), a sealing device (11) surrounding the tubular central body (13) between the inlet (14) and the outlet (15), a tubular air circulation circuit (10) connecting an air inlet (21) to an air outlet (17), the air inlet (21) being located in the immediate vicinity of the outlet (15) and substantially parallel to the outlet (15), a needle (30) movably mounted on the sealing device (11) between an open position in which a first end (36) of the needle (30) is retracted into the sealing device (11) and a closed position in which said first end (36) of the needle (30) projects into the central tubular body (13) and obstructs the flow of water between the inlet (14) and the outlet (15), and means for moving the needle (30) between its open and closed positions connected to the tubular air circulation circuit (10), and wherein said tubular air circulation circuit (10) comprises a membrane cavity (23) and the means for moving the needle (30) between its open and closed positions are activated by the mobility of the membrane of said membrane cavity (23), said diaphragm of said membrane cavity (23) being movably mounted in said membrane cavity (23) so as to be movable in response to a change in pressure in said membrane cavity (23) .

2. An overflow stop system (1) according to claim 1, in which the needle (30) is mounted elastically movable on the sealing device (11) towards the closed position of the needle (30).

3. An overflow stop system (1) as claimed in claim 2, in which the means for moving the needle (30) comprise a spring (33) working in compression between the sealing device (11) and the central tubular body (13).

4. Overflow stop system (1) according to any one of claims 1 to 3, in which the means for moving the needle (30) comprise a kinematic transmission chain (27, 28, 29) connecting the diaphragm of the membrane cavity (23) to a latch (27) able to cooperate with the needle (30).

5. Overflow stop system (1) according to claim 3, in which the means for moving the needle (30) comprise a kinematic transmission chain (27, 28, 29) connecting the diaphragm of the membrane cavity (23) to a stop latch (27) able to cooperate with the spring (33).

6. An overflow stop system (1) according to any one of claims 4 and 5, wherein the kinematic transmission chain (27, 28, 29) comprises an angled link (28) pivotally mounted on the sealing device (11), configured to transversely transmit the movement of the diaphragm from the membrane cavity (23) to the stop latch (27).

7. Overflow stop system (1) according to any of the preceding claims, in which the inlet (14) comprises a diameter reducer.

8. Overflow stop system (1) according to any one of the preceding claims, in which the inlet (14) is mounted on a drain (5) of a domestic appliance (3) and the outlet (15) is mounted on a sanitary drain pipe (7) connected to a sewer system.

9. An overflow stop system (1) according to claim 8, wherein the sealing device (11) comprises an elastically deformable material abutting the sanitary drain pipe (7) so as to form a sealed joint between the tubular central body (13) and said sanitary drain pipe (7).
